# FASCICULE DE BREVET EUROPEEN

(11) **EP 3 665 431 B1**
(45) Date de publication et mention de la délivrance du brevet: **30.06.2021**
(21) Numéro de dépôt: 18762571.0
(22) Date de dépôt: 19.07.2018
(51) Int. Cl.: F41J 5/056

(54) **PROCÉDÉ DE FABRICATION D'UN DISPOSITIF DE LOCALISATION D'IMPACT À AU MOINS TROIS TRANSDUCTEURS FIXES CONTRE UNE SURFACE INTERACTIVE**
VERFAHREN ZUR HERSTELLUNG EINER VORRICHTUNG ZUR LOKALISIERUNG EINES AUFPRALLS MIT MINDESTENS DREI WANDLERN, DIE AN EINER INTERAKTIVEN OBERFLÄCHE ANGEBRACHT SIND
METHOD FOR MANUFACTURING A DEVICE FOR LOCATING AN IMPACT HAVING AT LEAST THREE TRANSDUCERS ATTACHED AGAINST AN INTERACTIVE SURFACE

(30) Priorité: 09.08.2017 FR 1757599
(43) Date de publication de la demande: 17.06.2020
(73) Titulaire: Commissariat à l'Énergie Atomique et aux Énergies Alternatives, 75015 Paris (FR)
(72) Inventeur: ALEXANDRE, Jean-Marc, 91370 Verrières-le-Buisson (FR); BODEN, Robert, 91410 Dourdan (FR); BOLZMACHER, Christian, 92120 Montrouge (FR)
(74) Mandataire: Bonnet, Michel
(86) Numéro de dépôt international: PCT/FR2018/051839
(87) Numéro de publication internationale: WO 2019/030438

(56) Documents cités:
- EP-A1- 3 199 907
- JP-A- S57 181 874
- US-A- 5 095 433
- US-B2- 8 330 744

## Description

La présente invention concerne un procédé de fabrication d'un dispositif de localisation d'impact à au moins trois transducteurs fixés contre une surface interactive. Elle concerne également un dispositif de localisation d'impact résultant d'un tel procédé de fabrication.

Elle porte plus précisément sur la fabrication d'un dispositif de localisation d'impact comportant une surface interactive présentant une face avant de réception d'un impact et au moins trois transducteurs, devant être répartis et fixés contre la face avant ou une face arrière de la surface interactive, conçus pour capter les ondes mécaniques progressives se propageant dans la surface interactive à partir de l'impact et les transformer en signaux électriques, le procédé de fabrication comportant les étapes suivantes :
- détermination d'un point central de positionnement pour chaque transducteur sur la face avant ou arrière de la surface interactive,
- fixation de chaque transducteur autour de son point central de positionnement, chaque transducteur présentant une couche conductrice inférieure formant une première électrode par laquelle il est fixé contre la face avant ou arrière de la surface interactive, une couche intermédiaire piézoélectrique et une couche conductrice supérieure libre destinée à former une deuxième électrode.

On connaît de nombreux dispositifs à surface interactive, tels que des dispositifs d'affichage, des téléphones mobiles ou autres dispositifs portables d'assistance numérique personnelle. Leur interface est en général un écran plat et rectangulaire avec lequel un utilisateur peut interagir à l'aide d'un projectile, d'un stylet ou même d'un doigt. Par exemple, une installation de tir ludique ou sportif à localisation automatique d'impacts peut comporter un tel dispositif, avec une représentation de cible affichée sur une surface ou plaque interactive, notamment sur sa face avant ou arrière. On notera cependant que l'invention s'applique plus généralement à tout type d'objet présentant une surface interactive apte à faire propager des ondes mécaniques progressives à partir d'un impact, cette surface n'étant pas nécessairement plane, ni de contour rectangulaire.

Par surface interactive, on entend une surface bidimensionnelle ou tridimensionnelle, présentant une certaine épaisseur, capable de changer de forme au sens de l'élasticité statique et dynamique des matériaux lorsqu'elle est soumise à un impact tel qu'un toucher, une force de contact, une impulsion mécanique ou encore un choc, en permettant ainsi la propagation d'ondes mécaniques progressives détectables à l'aide de transducteurs, notamment des ondes acoustiques de surface telles que des ondes de Lamb, à partir du lieu de l'impact. La déformation de surface peut être submillimétrique non perceptible à l'œil nu. Des surfaces en plastique, verre ou métal conviennent.

Chacun des dispositifs à surface interactive connus comporte des moyens de localisation d'impacts à l'aide d'une ou plusieurs techniques de détection. Une tendance forte à la réduction du coût de fabrication et à la réduction de l'encombrement vise à ne retenir que les technologies les plus simples utilisant un nombre limité de transducteurs piézoélectriques. Un système de notification des cibles utilisant cette technologie est par exemple connu de US 5 095 433 A.

Une autre solution est divulguée dans le brevet US 7,345,677 B2. Elle est basée sur une reconnaissance de la position d'un impact par apprentissage. Le procédé mis en oeuvre opère une corrélation croisée entre au moins un signal acoustique mesuré issu de la détection d'une onde acoustique engendrée par un impact sur la surface interactive de l'objet et un ensemble de référence dit « ensemble de signatures » constitué de réponses acoustiques impulsionnelles préenregistrées, chacune étant relative à une position prédéfinie que l'on souhaite associer à une fonction et reconnaître lorsqu'un impact est porté sur cette position.

Une deuxième solution, par exemple divulguée dans le brevet US 8,330,744 B2, consiste à mesurer la perturbation d'un impact sur la propagation d'ondes mécaniques progressives émises régulièrement dans la surface interactive indépendamment de cet impact. Cette solution est réputée plus précise et fiable que la précédente, notamment pour qualifier ou suivre l'impact, mais elle est également basée sur une reconnaissance de la position d'un impact par apprentissage.

Ces deux premières solutions présentent l'inconvénient de dépendre de cet apprentissage qui peut être à la fois complexe à mettre en œuvre et rapidement inexploitable en cas de variations du milieu ou de la surface interactive. Elles nécessitent en outre des puissances de calcul assez importantes.

Une troisième solution, plus ancienne, est basée sur la mesure d'une différence de temps de transit d'un paquet d'ondes engendré par un impact vers une pluralité de détecteurs piézoélectriques et sur le calcul analytique par triangulation, à l'aide d'une formule mathématique préétablie en fonction de la position supposée des détecteurs, de la position d'une source émettrice du paquet d'ondes. Un exemple de calcul analytique est par exemple détaillé dans le brevet US 6,933,930 B2. Ainsi, cette solution nécessite un dispositif de localisation d'impact comportant :
- au moins trois transducteurs disposés et répartis contre la face avant ou arrière de la surface interactive de façon suffisamment précise pour que le calcul analytique n'engendre pas d'erreur significative, et
- une unité centrale électronique, reliée aux transducteurs pour recevoir leurs signaux électriques, programmée pour localiser l'impact dans la surface interactive par une analyse de différences de temps de propagation des ondes mécaniques progressives issues de l'impact vers les transducteurs sur la base d'instants de détection de l'impact identifiés dans les signaux électriques reçus.

D'une façon générale, il est ainsi possible de localiser un impact de doigt ou d'objet ponctuel (par exemple un projectile ou un stylet), puisque celui-ci est alors émetteur d'une impulsion. Mais avec cette technologie assez ancienne, pourtant avantageusement simple et préférée en matière de tir ludique ou sportif parce qu'elle permet l'utilisation de surfaces interactives à la fois résistantes et sensibles aux impacts, il est difficile d'atteindre une bonne précision de localisation, parce qu'il est difficile de positionner précisément les transducteurs conformément à la formule mathématique préétablie sur la base de coordonnées de chaque point central de positionnement de chaque transducteur.

Tout mauvais positionnement d'au moins l'un des transducteurs engendre des erreurs de localisation en raison de l'écart entre la position réelle des transducteurs et celle, théorique, qui a servi de base de calcul de la formule mathématique préétablie. On montre ainsi par exemple que pour une surface d'impact de 200 mm x 200 mm à quatre transducteurs disposés en carré, un mauvais positionnement de 100 µm de chacun d'eux entraîne des erreurs de décalage et de linéarité. En termes de décalage, celui du centre de visée peut atteindre dans ces conditions jusqu'à 100 µm en abscisses et en ordonnées. En termes de linéarité, l'erreur est fonction de la position de l'impact, croissante du centre de mesure vers la périphérie de la surface d'impact, et peut ainsi atteindre jusqu'à 340 µm en périphérie dans les conditions précitées. De plus, à ces erreurs s'ajoutent des erreurs de résolution dues à la quantification des mesures retournées par les transducteurs à une cadence d'horloge donnée. Avec une horloge de 80 Mhz, une plaque interactive en tôle d'acier impliquant une vitesse de propagation des ondes de Lamb proche de 0,53 mm/µs, les erreurs de résolution peuvent atteindre +/- 50 µm.

Ainsi, pour une application de tir ludique ou sportif à 10 m utilisant une surface d'impact de 200 mm x 200 mm, les quatre transducteurs doivent être fixés avec une incertitude inférieure à 100 µm, ce qui est très difficile à obtenir avec les procédés de fabrication connus. Cela conduit en effet à une fabrication complexe qui implique de maîtriser parfaitement les dimensions des transducteurs et les dispositions axiales relatives des électrodes et de la couche piézoélectrique de chaque transducteur, de disposer d'un gabarit précis de positionnement, à 50 µm près dans une surface d'impact de 200 mm x 200 mm pour une cible de tir ludique ou sportif à 10 m et à 100 µm près dans une surface d'impact de 600 mm x 600 mm pour une cible de tir ludique ou sportif à 50 m, d'être capable de centrer parfaitement ce gabarit sur le centre de mesure de la surface interactive, de maîtriser la fixation des transducteurs dans ces tolérances, malgré les effets de rétractation lorsque l'on utilise une colle, et surtout de maîtriser le positionnement de la zone sensible piézoélectrique par rapport à ses deux électrodes. Toutes ces contraintes engendrent des possibilités d'erreurs qui s'accumulent de sorte qu'elles rendent la fabrication très difficile à réaliser.

En variante, une méthode numérique pourrait être envisagée pour déterminer le positionnement réel des transducteurs après fixation et pour en déduire la formule mathématique de triangulation ou son approximation numérique. Mais une telle méthode de calibration après fixation est complexe et coûteuse.

Il peut ainsi être souhaité de concevoir un procédé de fabrication d'un dispositif de localisation d'impact à au moins trois transducteurs fixés contre une surface interactive qui permette de s'affranchir d'au moins une partie des problèmes et contraintes précités.

Il est donc proposé un procédé de fabrication d'un dispositif de localisation d'impact comportant :
- une surface interactive présentant une face avant de réception d'un impact, et
- au moins trois transducteurs, devant être répartis et fixés contre la face avant ou une face arrière de la surface interactive, conçus pour capter les ondes mécaniques progressives se propageant dans la surface interactive à partir de l'impact et les transformer en signaux électriques,
le procédé de fabrication comportant les étapes suivantes :
- détermination d'un point central de positionnement pour chaque transducteur sur la face avant ou arrière de la surface interactive,
- fixation de chaque transducteur autour de son point central de positionnement, chaque transducteur présentant une couche conductrice inférieure formant une première électrode par laquelle il est fixé contre la face avant ou arrière de la surface interactive, une couche intermédiaire piézoélectrique et une couche conductrice supérieure libre destinée à former une deuxième électrode,
le procédé comportant en outre, suite à la fixation de chaque transducteur, une étape d'usinage de la couche conductrice supérieure libre d'au moins l'un des transducteurs à l'aide d'une machine-outil au moins jusqu'à la couche intermédiaire piézoélectrique de ce transducteur pour former la deuxième électrode de ce transducteur en la centrant autour de son point central de positionnement en tant que portion de couche conductrice supérieure aménagée dans la couche conductrice supérieure libre.

Ainsi, grâce à l'usinage qui est notoirement maîtrisé de façon beaucoup plus précise que la fixation elle-même, avec une incertitude de positionnement en usinage pouvant aisément rester inférieure à 10 µm, le centrage de la partie fonctionnelle de chaque transducteur autour de son point central de positionnement est obtenu de façon bien plus satisfaisante que par les techniques de fabrication connues. L'adéquation entre le positionnement réel des transducteurs et celui souhaité et théorique de leurs points centraux de positionnement, permettant d'assurer la précision souhaitée des mesures qui seront ensuite prises par le dispositif, est alors acquise. Tout cela est obtenu sans exigence particulière sur les cotes de transducteurs conventionnellement fabriqués et sur l'étape de fixation.

De façon optionnelle, l'usinage de la couche conductrice supérieure libre dudit au moins l'un des transducteurs est réalisé circulairement pour former la deuxième électrode sous la forme d'un disque centré sur le point central de positionnement de ce transducteur.

De façon optionnelle également, l'étape d'usinage est réalisée sur tous les transducteurs fixés contre la face avant ou arrière de la surface interactive.

De façon optionnelle également, la machine-outil réalisant l'usinage est un dispositif d'usinage par laser.

De façon optionnelle également, quatre points centraux de positionnement disposés en losange, rectangle ou carré sont déterminés sur la face avant ou arrière de la surface interactive pour la fixation de quatre transducteurs.

De façon optionnelle également, l'étape d'usinage comporte un perçage de trous dans la surface interactive destinés à recevoir des pions de référence en positionnement d'un support de cible.

De façon optionnelle également, l'étape d'usinage comporte un marquage d'un centre de mesure dans la surface interactive.

De façon optionnelle également, un procédé de fabrication d'un dispositif de localisation d'impact selon l'invention peut comporter, suite à l'étape d'usinage, une étape de raccordement par soudure de deux fils conducteurs à chaque transducteur, l'un à la première électrode formée dans la couche conductrice inférieure de ce transducteur et l'autre à la deuxième électrode formée dans la portion de couche conductrice supérieure de ce transducteur, pour un traitement des signaux fournis par ce transducteur.

Il est également proposé un dispositif de localisation d'impact comportant :
- une surface interactive présentant une face avant de réception d'un impact, et
- au moins trois transducteurs, répartis et fixés autour de points centraux de positionnement respectifs contre la face avant ou une face arrière de la surface interactive, conçus pour capter les ondes mécaniques progressives se propageant dans la surface interactive à partir de l'impact et les transformer en signaux électriques, chaque transducteur présentant une couche conductrice inférieure formant une première électrode par laquelle il est fixé contre la face avant ou arrière de la surface interactive, une couche intermédiaire piézoélectrique et une couche conductrice supérieure libre destinée à former une deuxième électrode,
la couche conductrice supérieure libre d'au moins l'un des transducteurs comportant une portion de couche formant la deuxième électrode centrée sur le point central de positionnement de ce transducteur et isolée électriquement d'une autre portion périphérique de la couche conductrice supérieure libre par un usinage réalisé au moins jusqu'à la couche intermédiaire piézoélectrique de ce transducteur.

Il est également proposé une installation de tir ludique ou sportif comportant :
- un dispositif de localisation d'impact selon l'invention, comportant en outre une unité centrale de traitement électronique des signaux électriques fournis par lesdits au moins trois transducteurs, conçue pour une localisation d'impact par une analyse de différences de temps de propagation des ondes mécaniques progressives issues de l'impact vers les transducteurs, et
- au moins une représentation de cible destinée à être affichée dans un plan de la surface interactive du dispositif de localisation d'impact.

L'invention sera mieux comprise à l'aide de la description qui va suivre, donnée uniquement à titre d'exemple et faite en se référant aux dessins annexés dans lesquels :
- la figure 1 représente schématiquement en vue de face la structure générale d'un dispositif de localisation d'impact à quatre transducteurs fixés contre une surface interactive, selon un mode de réalisation de l'invention,
- la figure 2 illustre les étapes successives d'un procédé de fabrication du dispositif de la figure 1, selon un mode de réalisation de l'invention, et
- la figure 3 représente le dispositif de la figure 1 en vue d'arrière.

Le dispositif 10 de localisation d'impact représenté en vue de face sur la figure 1 comporte une surface interactive sous la forme d'une plaque 12 présentant une face avant A de réception d'un impact P et une face arrière B (illustrée sur la figure 3) contre laquelle sont répartis et fixés quatre transducteurs piézoélectriques PT_{A}, PT_{B}, PT_{C} et PT_{D}. Ces quatre transducteurs, dont seule la partie fonctionnelle est délimitée en trait interrompus courts sur la figure 1, sont centrés sur quatre points centraux de positionnement respectifs C_{A}, C_{B}, C_{C} et C_{D}. Ils sont conçus pour capter les ondes mécaniques progressives se propageant dans la plaque interactive 12 à partir de l'impact P et les transformer en signaux électriques.

Le dispositif 10 comporte en outre une unité centrale 14 de traitement électronique des signaux électriques fournis par les quatre transducteurs piézoélectriques PT_{A}, PT_{B}, PT_{C} et PT_{D}, conçue pour une localisation d'impact par une analyse de différences de temps de propagation des ondes mécaniques progressives issues de l'impact P vers les transducteurs piézoélectriques PT_{A}, PT_{B}, PT_{C} et PT_{B}. Cette unité centrale 14 est par exemple disposée contre la face arrière B de la plaque interactive 12. Optionnellement, elle peut en outre fournir une estimation d'une puissance de chaque impact localisé. Chaque impact détecté peut alors être conservé en mémoire avec sa localisation et sa puissance pour constituer un historique des impacts.

Le dispositif 10 est, dans l'exemple de la figure 1, utilisé dans une installation de tir ludique ou sportif qui concerne aussi bien une activité de tir ludique ou sportif avec une arme, carabine ou pistolet, à air comprimé ou à poudre, qu'une activité de tir à l'arc, arbalète, sarbacane, fléchette ou autre. Conformément à cette utilisation, une représentation de cible 16 est affichée dans un plan de la plaque interactive 12. Selon un mode de réalisation possible, cette représentation de cible 16 est reproduite sur un carton 18 fixé contre la face avant A de la plaque interactive 12 et correctement centré par rapport aux transducteurs piézoélectriques PT_{A}, PT_{B}, PT_{C} et PT_{D} à l'aide de pions 20 de référence en position. Plus précisément, les quatre transducteurs piézoélectriques PT_{A}, PT_{B}, PT_{C} et PT_{D} sont disposés aux quatre coins d'un carré et les pions de référence 20 sont disposés par fabrication de manière à placer le centre de visée de la représentation de cible 16 précisément sur le centre de mesure coïncidant avec le centre du carré.

Un exemple de procédé de fabrication du dispositif 10 va maintenant être détaillé en référence à la figure 2.

Au cours d'une première étape 100, les quatre transducteurs piézoélectriques PT_{A}, PT_{B}, PT_{C} et PT_{D} sont obtenus : par fabrication ou achat. Aucune contrainte particulière n'est imposée sur leur conception. Chaque transducteur piézoélectrique, identifié par la référence générale PT sur la figure 2, présente une couche conductrice inférieure 22 formant une première électrode par laquelle il est fixé contre la face arrière B de la plaque interactive 12, une couche intermédiaire piézoélectrique 24 et une couche conductrice supérieure libre 26 destinée à former une deuxième électrode.

Au cours d'une étape suivante 102, chacun des quatre transducteurs piézoélectriques PT_{A}, PT_{B}, PT_{C} et PT_{D} est fixé, par sa couche conductrice inférieure 22, à la face arrière B de la plaque interactive 12. A cet effet, un point central de positionnement, identifié par la référence générale C sur la figure 2, est précisément et préalablement déterminé pour chaque transducteur PT sur la face arrière B de la plaque interactive 12. Les techniques de marquage actuellement connues permettent de positionner un tel point central C avec une précision à l'échelle du micromètre. Ensuite, chaque transducteur piézoélectrique PT est fixé autour de son point central C de positionnement, par exemple à l'aide d'une couche de colle 28, sans ajustement précis particulier. On remarque par exemple sur la figure 2 que le transducteur PT n'est pas exactement centré sur le point central C après fixation par collage. A l'issue de cette étape 102, la disposition de chaque transducteur PT collé peut être examinée pour vérifier s'il est correctement centré au vu des exigences de précision.

Au cours d'une étape suivante 104, chaque transducteur piézoélectrique PT qui n'est pas correctement centré, ou par défaut chacun des quatre transducteurs piézoélectriques PT_{A}, PT_{B}, PT_{C} et PT_{D} si cette vérification n'a pas été faite à l'issue de l'étape 102, est placé face à la pointe d'usinage 30 d'une machine-outil 32. Sa couche conductrice supérieure libre 26 est alors usinée au moins jusqu'à sa couche intermédiaire piézoélectrique 24 pour former la deuxième électrode de ce transducteur piézoélectrique PT en la centrant autour du point central C en tant que portion 34 de couche conductrice supérieure aménagée dans la couche conductrice supérieure libre 26. Pour ce faire, la pointe d'usinage 30 est par exemple placée à une distance R souhaitée de l'axe du point central C et l'usinage est réalisé circulairement autour de cet axe pour former la deuxième électrode selon un disque de rayon R précisément centré sur C. Le positionnement précis de la machine-outil 32 se fait par exemple par prise de référence géométrique à partir de deux bords à angle droit de la plaque interactive 12. Grâce à l'usinage réalisé, ce disque est alors isolé électriquement du reste éventuel 36 de la couche conductrice supérieure libre 26 formant une autre portion située en périphérie de cette dernière. Le transducteur piézoélectrique PT ainsi usiné est donc fonctionnellement centré sur C puisque c'est uniquement sa portion utile cylindrique de rayon R centrée sur l'axe normal passant par C qui remplit la fonction de détection. Au cours de cette étape 104 également, des trous peuvent être percés par usinage pour définir le plus précisément possible le positionnement des pions de référence 20 en les recevant. Le centre du carré formé par les quatre transducteurs piézoélectriques PT_{A}, PT_{B}, PT_{C} et PT_{D}, ou centre de mesure devant coïncider avec le centre de visée de la représentation de cible 16, peut également être marqué lors de cette étape.

Au cours d'une dernière étape 106, la première électrode constituée de la couche conductrice inférieure 22 et la deuxième électrode constituée de la portion 34 de couche conductrice supérieure sont raccordées électriquement, par exemple par soudure de fils conducteurs, l'une à la masse (ou borne -), l'autre à l'unité centrale de traitement 14 (ou borne +), pour un traitement des signaux fournis par le transducteur piézoélectrique usiné PT.

Le résultat du procédé de fabrication détaillé ci-dessus est illustré sur la figure 3. On y voit que même si les transducteurs piézoélectriques PT_{A}, PT_{B}, PT_{C} et PT_{D} ont été fixés par collage approximativement autour de leurs points centraux de positionnement respectifs, l'usinage réalisé à l'étape 104 permet de corriger cela en recentrant précisément la portion fonctionnelle de chaque transducteur piézoélectrique autour de son point central de positionnement. Chaque couche conductrice supérieure libre 26 visible sur la figure 3 comporte une portion correctement centrée (blanche) et isolée électriquement d'une autre portion périphérique inactive (texturée) qui devient passive du fait de son isolement.

Il apparaît clairement que le procédé de fabrication décrit précédemment permet d'obtenir un dispositif de localisation d'impact à transducteurs fixés contre une surface interactive dans lequel les transducteurs sont très précisément positionnés. L'incertitude est celle de l'usinage qui est très faible, généralement inférieure à 10 µm. Il permet donc d'envisager une utilisation du dispositif obtenu pour des applications de tir ludique ou sportif à cibles électroniques qui sont très exigeantes en termes de précision des mesures de localisation d'impacts : une précision de l'ordre de 100 µm est nécessaire au centre de la cible pour des calculs au point ou au dixième de point quelles que soient les disciplines de tir alors que le procédé de fabrication présenté précédemment permet d'atteindre largement cette précision sur toute la surface d'impact.

On notera par ailleurs que l'invention n'est pas limitée au mode de réalisation décrit précédemment.

Ainsi il a été décrit une fixation des transducteurs contre la face arrière B de la plaque interactive 12 à l'aide d'une colle. Mais en variante, une telle fixation pourrait être envisagée à l'aide d'interfaces mécaniques de positionnement des transducteurs. La fixation des transducteurs pourrait également se faire contre la face avant A de la plaque interactive 12 à condition de prévoir une protection contre les impacts.

Il a également été décrit une représentation de cible 16 sur support carton 18, mais le support pourrait en variante être un gabarit de visée réalisé dans un matériau dur permettant d'assurer une très grande précision de positionnement à l'aide des pions de référence 20. S'il est souhaité un support opaque résistant, la représentation de cible 16 peut être formée sur ce support par gravure, sérigraphie, attaque chimique ou électrochimique par galvanoplastie ou électrodéposition, ou insert de couleur dans la masse. En variante également, la représentation de cible pourrait être une image ou une vidéo projetée, sur écran ou par vidéoprojecteur, et le positionnement du centre de visée sur le centre de mesure pourrait être assuré par alignement de pixels.

Il a également été décrit une représentation de cible 16 affichée en face avant A de la plaque interactive 12. Mais en variante, elle pourrait être affichée contre la face arrière B, de manière à la protéger contre les impacts, auquel cas il est nécessaire que la plaque interactive 12 soit transparente. En termes de matériaux, la plaque interactive 12 peut être choisie, selon les applications visées, en polycarbonate, verre éventuellement blindé, alliage d'acier, etc. Il convient de choisir tel ou tel matériau en fonction de sa transparence et/ou résistance aux projectiles attendus.

Il a également été décrit une plaque interactvie 12, mais une surface interactive quelconque, notamment non plane, pourrait plus généralement convenir, comme par exemple une coque tridimensionnelle d'objet.

Il a également été décrit une unité centrale de traitement 14 disposée en face arrière B de la plaque interactive 12. Mais en variante, l'unité centrale de traitement 14 pourrait être au moins en partie déportée, notamment sur un ordinateur. Bien d'autres variantes sont possibles pour concevoir l'ensemble constitué de la plaque interactive 12, le support d'affichage de la représentation de cible 16 et l'unité centrale de traitement 14.

Il a également été décrit une machine-outil 32 à pointe d'usinage 30 qui, en variante, pourrait être remplacée par un dispositif d'usinage par laser.

Il a également été décrit un ensemble de quatre transducteurs, mais trois transducteurs peuvent suffire pour établir une localisation par calcul analytique de triangulation. Davantage de transducteurs peuvent aussi être prévus pour améliorer la localisation par calcul analytique.

## Revendications

1. Procédé de fabrication d'un dispositif (10) de localisation d'impact comportant :
- une surface interactive (12) présentant une face avant (A) de réception d'un impact (P), et
- au moins trois transducteurs (PT_{A}, PT_{B}, PT_{C}, PT_{D}; PT), devant être répartis et fixés contre la face avant (A) ou une face arrière (B) de la surface interactive (12), conçus pour capter les ondes mécaniques progressives se propageant dans la surface interactive (12) à partir de l'impact (P) et les transformer en signaux électriques,
le procédé de fabrication comportant les étapes suivantes :
- détermination (102) d'un point central de positionnement (C_{A}, C_{B}, C_{C}, C_{D}; C) pour chaque transducteur (PT_{A}, PT_{B}, PT_{C}, PT_{D}; PT) sur la face avant (A) ou arrière (B) de la surface interactive (12),
- fixation (102) de chaque transducteur (PT_{A}, PT_{B}, PT_{C}, PT_{D}; PT) autour de son point central de positionnement (C_{A}, C_{B}, C_{C}, C_{D}; C), chaque transducteur (PT_{A}, PT_{B}, PT_{C}, PT_{D}; PT) présentant une couche conductrice inférieure (22) formant une première électrode par laquelle il est fixé contre la face avant (A) ou arrière (B) de la surface interactive (12), une couche intermédiaire piézoélectrique (24) et une couche conductrice supérieure libre (26) destinée à former une deuxième électrode,
**caractérisé en ce qu'**il comporte en outre, suite à la fixation (102) de chaque transducteur (PT_{A}, PT_{B}, PT_{C}, PT_{D}; PT), une étape d'usinage (104) de la couche conductrice supérieure libre (26) d'au moins l'un des transducteurs (PT_{A}, PT_{B}, PT_{C}, PT_{D}; PT) à l'aide d'une machine-outil (32) au moins jusqu'à la couche intermédiaire piézoélectrique (24) de ce transducteur (PT_{A}, PT_{B}, PT_{C}, PT_{D}; PT) pour former la deuxième électrode de ce transducteur (PT_{A}, PT_{B}, PT_{C}, PT_{D}; PT) en la centrant autour de son point central de positionnement (C_{A}, C_{B}, C_{C}, C_{D}; C) en tant que portion de couche conductrice supérieure (34) aménagée dans la couche conductrice supérieure libre (26).

2. Procédé de fabrication d'un dispositif (10) de localisation d'impact selon la revendication 1, dans lequel l'usinage (104) de la couche conductrice supérieure libre (26) dudit au moins l'un des transducteurs (PT_{A}, PT_{B}, PT_{C}, PT_{D}; PT) est réalisé circulairement pour former la deuxième électrode sous la forme d'un disque centré sur le point central de positionnement (C_{A}, C_{B}, C_{C}, C_{D}; C) de ce transducteur (PT_{A}, PT_{B}, PT_{C}, PT_{D}; PT).

3. Procédé de fabrication d'un dispositif (10) de localisation d'impact selon la revendication 1 ou 2, dans lequel l'étape d'usinage (104) est réalisée sur tous les transducteurs (PT_{A}, PT_{B}, PT_{C}, PT_{D}; PT) fixés contre la face avant (A) ou arrière (B) de la surface interactive (12).

4. Procédé de fabrication d'un dispositif (10) de localisation d'impact selon l'une quelconque des revendications 1 à 3, dans lequel la machine-outil (32) réalisant l'usinage (104) est un dispositif d'usinage par laser.

5. Procédé de fabrication d'un dispositif (10) de localisation d'impact selon l'une quelconque des revendications 1 à 4, dans lequel quatre points centraux de positionnement (C_{A}, C_{B}, C_{C}, C_{D}; C) disposés en losange, rectangle ou carré sont déterminés sur la face avant (A) ou arrière (B) de la surface interactive (12) pour la fixation de quatre transducteurs (PT_{A}, PT_{B}, PT_{C}, PT_{D} ; PT).

6. Procédé de fabrication d'un dispositif (10) de localisation d'impact selon l'une quelconque des revendications 1 à 5, dans lequel l'étape d'usinage (104) comporte un perçage de trous dans la surface interactive (12) destinés à recevoir des pions (20) de référence en positionnement d'un support de cible (18).

7. Procédé de fabrication d'un dispositif (10) de localisation d'impact selon l'une quelconque des revendications 1 à 6, dans lequel l'étape d'usinage (104) comporte un marquage d'un centre de mesure dans la surface interactive (12).

8. Procédé de fabrication d'un dispositif (10) de localisation d'impact selon l'une quelconque des revendications 1 à 7, comportant, suite à l'étape d'usinage (104), une étape (106) de raccordement par soudure de deux fils conducteurs à chaque transducteur (PT_{A}, PT_{B}, PT_{C}, PT_{D}; PT), l'un à la première électrode formée dans la couche conductrice inférieure (28) de ce transducteur et l'autre à la deuxième électrode formée dans la portion de couche conductrice supérieure (34) de ce transducteur, pour un traitement des signaux fournis par ce transducteur.

9. Dispositif (10) de localisation d'impact comportant :
- une surface interactive (12) présentant une face avant (A) de réception d'un impact (P), et
- au moins trois transducteurs (PT_{A}, PT_{B}, PT_{C}, PT_{D}; PT), répartis et fixés autour de points centraux de positionnement respectifs (C_{A}, C_{B}, C_{C}, C_{D}; C) contre la face avant (A) ou une face arrière (B) de la surface interactive (12), conçus pour capter les ondes mécaniques progressives se propageant dans la surface interactive (12) à partir de l'impact (P) et les transformer en signaux électriques, chaque transducteur (PT_{A}, PT_{B}, PT_{C}, PT_{D}; PT) présentant une couche conductrice inférieure (22) formant une première électrode par laquelle il est fixé contre la face avant (A) ou arrière (B) de la surface interactive (12), une couche intermédiaire piézoélectrique (24) et une couche conductrice supérieure libre (26) destinée à former une deuxième électrode,
le dispositif (10) étant **caractérisé en ce que** la couche conductrice supérieure libre (26) d'au moins l'un des transducteurs (PT_{A}, PT_{B}, PT_{C}, PT_{D}; PT) comporte une portion de couche (34) formant la deuxième électrode centrée sur le point central de positionnement (C_{A}, C_{B}, C_{C}, C_{D}; C) de ce transducteur (PT_{A}, PT_{B}, PT_{C}, PT_{D}; PT) et isolée électriquement d'une autre portion périphérique (36) de la couche conductrice supérieure libre (26) par un usinage réalisé au moins jusqu'à la couche intermédiaire piézoélectrique (24) de ce transducteur (PT_{A}, PT_{B}, PT_{C}, PT_{D} ; PT).

10. Installation de tir ludique ou sportif comportant :
- un dispositif (10) de localisation d'impact selon la revendication 9, comportant en outre une unité centrale (14) de traitement électronique des signaux électriques fournis par lesdits au moins trois transducteurs (PT_{A}, PT_{B}, PT_{C}, PT_{D} ; PT), conçue pour une localisation d'impact par une analyse de différences de temps de propagation des ondes mécaniques progressives issues de l'impact (P) vers les transducteurs (PT_{A}, PT_{B}, PT_{C}, PT_{D} ; PT), et
- au moins une représentation de cible (16) destinée à être affichée dans un plan de la surface interactive (12) du dispositif (10) de localisation d'impact.

## Patentansprüche

1. Verfahren zur Herstellung einer Vorrichtung (10) zur Lokalisierung eines Aufpralls, umfassend:
- eine interaktive Fläche (12), die eine Vorderseite (A) zum Empfangen eines Aufpralls (P) aufweist, und
- mindestens drei Wandlern (PT_{A}, PT_{B}, PT_{C}, PT_{D}; PT), die auf der Vorderseite (A) oder einer Rückseite (B) der interaktiven Fläche (12) verteilt und befestigt sein müssen, die konstruiert sind, um die mechanischen Wanderwellen zu erfassen, die sich in der interaktiven Fläche (12) ab dem Aufprall (P) ausbreiten und sie in elektrische Signale umzuwandeln,
wobei das Herstellungsverfahren die folgenden Schritte umfasst:
- Bestimmen (102) eines zentralen Positionierungspunkts (C_{A}, C_{B}, C_{C}, C_{D}; C) für jeden Wandler (PT_{A}, PT_{B}, PT_{C}, PT_{D}; PT) auf der Vorder- (A) oder Rückseite (B) der interaktiven Fläche (12),
- Befestigen (102) jedes Wandlers (PT_{A}, PT_{B}, PT_{C}, PT_{D}; PT) um seinen zentralen Positionierungspunkt (C_{A}, C_{B}, C_{C}, C_{D}; C), wobei jeder Wandler (PT_{A}, PT_{B}, PT_{C}, PT_{D}; PT) eine untere leitende Schicht (22), die eine erste Elektrode bildet, mittels der er auf der Vorder- (A) oder Rückseite (B) der interaktiven Fläche (12) befestigt ist, eine piezoelektrische Zwischenschicht (24) und eine freie obere leitende Schicht (26), die bestimmt ist, eine zweite Elektrode zu bilden, aufweist,
**dadurch gekennzeichnet, dass** es ferner nach der Befestigung (102) jedes Wandlers (PT_{A}, PT_{B}, PT_{C}, PT_{D}; PT) einen Bearbeitungsschritt (104) der freien oberen leitenden Schicht (26) von mindestens einem der Wandlern (PT_{A}, PT_{B}, PT_{C}, PT_{D}; PT) mit Hilfe einer Werkzeugmaschine (32) mindestens bis zu der piezoelektrischen Zwischenschicht (24) dieses Wandlers (PT_{A}, PT_{B}, PT_{C}, PT_{D}; PT) aufweist, um die zweite Elektrode dieses Wandlers (PT_{A}, PT_{B}, PT_{C}, PT_{D}; PT) durch dessen Zentrierung um seinen zentralen Positionierungspunkt (C_{A}, C_{B}, C_{C}, C_{D}; C) als oberer leitender Schichtabschnitt (34) zu bilden, der in der freien oberen leitenden Schicht (26) eingerichtet ist.

2. Verfahren zur Herstellung einer Vorrichtung (10) zur Lokalisierung eines Aufpralls nach Anspruch 1, wobei die Bearbeitung (104) der freien oberen leitenden Schicht (26) des mindestens einen der Wandlern (PT_{A}, PT_{B}, PT_{C}, PT_{D}; PT) kreisförmig durchgeführt wird, um die zweite Elektrode in Form einer Scheibe zu bilden, die auf dem zentralen Positionierungspunkt (C_{A}, C_{B}, C_{c} C_{D}; C) dieses Wandlers (PT_{A}, PT_{B}, PT_{C}, PT_{D}; PT) zentriert ist.

3. Verfahren zur Herstellung einer Vorrichtung (10) zur Lokalisierung eines Aufpralls nach Anspruch 1 oder 2, wobei der Bearbeitungsschritt (104) auf allen Wandlern (PT_{A}, PT_{B}, PT_{C}, PT_{D}; PT) durchgeführt wird, die auf der Vorder- (A) oder Rückseite (B) der interaktiven Fläche (12) befestigt sind.

4. Verfahren zur Herstellung einer Vorrichtung (10) zur Lokalisierung eines Aufpralls nach einem der Ansprüche 1 bis 3, wobei die Werkzeugmaschine (32), die die Bearbeitung (104) durchführt, eine Bearbeitungsvorrichtung durch Laser ist.

5. Verfahren zur Herstellung einer Vorrichtung (10) zur Lokalisierung eines Aufpralls nach einem der Ansprüche 1 bis 4, wobei vier zentrale Positionierungspunkte (C_{A}, C_{B}, C_{c}, C_{D}; C), die als Raute, Rechteck oder Quadrat angeordnet sind, auf der Vorder- (A) oder Rückseite (B) der interaktiven Fläche (12) für die Befestigung von vier Wandlern (PT_{A}, PT_{B}, PT_{C}, PT_{D}; PT) bestimmt sind.

6. Verfahren zur Herstellung einer Vorrichtung (10) zur Lokalisierung eines Aufpralls nach einem der Ansprüche 1 bis 5, wobei der Bearbeitungsschritt (104) ein Bohren von Löchern in die interaktive Fläche (12) aufweist, die bestimmt sind, Referenzpositionierungsstifte (20) eines Zielscheibenträgers (18) aufzunehmen.

7. Verfahren zur Herstellung einer Vorrichtung (10) zur Lokalisierung eines Aufpralls nach einem der Ansprüche 1 bis 6, wobei der Bearbeitungsschritt (104) eine Markierung eines Messzentrums in der interaktiven Fläche (12) aufweist.

8. Verfahren zur Herstellung einer Vorrichtung (10) zur Lokalisierung eines Aufpralls nach einem der Ansprüche 1 bis 7, aufweisend, nach dem Bearbeitungsschritt (104), einen Schritt (106) des Verbindens durch Schweißen von zwei leitenden Drähten mit jedem Wandler (PT_{A}, PT_{B}, PT_{C}, PT_{D}; PT), des einen mit der ersten Elektrode, die in der unteren leitenden Schicht (28) dieses Wandlers gebildet ist, und des anderen mit der zweiten Elektrode, die im oberen leitenden Schichtabschnitt (34) dieses Wandlers gebildet ist, für eine Verarbeitung der von diesem Wandler bereitgestellten Signale.

9. Vorrichtung (10) zur Lokalisierung eines Aufpralls, aufweisend:
- eine interaktive Fläche (12), die eine Vorderseite (A) zum Empfangen eines Aufpralls (P) aufweist, und
- mindestens drei Wandlern (PT_{A}, PT_{B}, PT_{C}, PT_{D}; PT), die auf der Vorderseite (A) oder einer Rückseite (B) der interaktiven Fläche (12) um jeweilige zentrale Positionierungspunkte (C_{A}, C_{B}, C_{c}, C_{D}; C) verteilt und befestigt sind, die konstruiert sind, um die mechanischen Wanderwellen zu erfassen, die sich in der interaktiven Fläche (12) ab dem Aufprall (P) ausbreiten und sie in elektrische Signale umzuwandeln, wobei jeder Wandler (PT_{A}, PT_{B}, PT_{C}, PT_{D}; PT) eine untere leitende Schicht (22), die eine erste Elektrode bildet, mittels der er auf der Vorder-(A) oder Rückseite (B) der interaktiven Fläche (12) befestigt ist, eine piezoelektrische Zwischenschicht (24) und eine freie obere leitende Schicht (26), die bestimmt ist, eine zweite Elektrode zu bilden, aufweist,
wobei die Vorrichtung (10) **dadurch gekennzeichnet ist, dass** die freie obere leitende Schicht (26) von mindestens einem der Wandlern (PT_{A}, PT_{B}, PT_{C}, PT_{D}; PT) einen Schichtabschnitt (34) aufweist, der die zweite Elektrode bildet, die auf dem zentralen Positionierungspunkt (C_{A}, C_{B}, C_{c}, C_{D}; C) dieses Wandlers (PT_{A}, PT_{B}, PT_{C}, PT_{D}; PT) zentriert und von einem anderen Umfangsabschnitt (36) der freien oberen leitenden Schicht (26) durch eine Bearbeitung elektrisch isoliert ist, die mindestens bis zu der piezoelektrischen Zwischenschicht (24) dieses Wandlers (PT_{A}, PT_{B}, PT_{C}, PT_{D}; PT) durchgeführt wird.

10. Spiel- oder Sportschießanlage, aufweisend:
- eine Vorrichtung (10) zur Lokalisierung eines Aufpralls nach Anspruch 9, aufweisend ferner eine Zentraleinheit (14) zur elektronischen Verarbeitung der elektrischen Signale, die von den mindestens drei Wandlern (PT_{A}, PT_{B}, PT_{C}, PT_{D}; PT) bereitgestellt werden, die für eine Lokalisierung eines Aufpralls durch eine Analyse von Zeitunterschieden bei der Verbreitung der von dem Aufprall (P) hervorgerufenen mechanischen Wanderwellen zu den Wandlern (PT_{A}, PT_{B}, PT_{C}, PT_{D}; PT) konstruiert ist, und
- mindestens eine Zielscheibendarstellung (16), die bestimmt ist, in einer Ebene der interaktiven Fläche (12) der Vorrichtung (10) zur Lokalisierung eines Aufpralls angezeigt zu sein.

## Claims

1. A method for manufacturing a device (10) for locating an impact comprising:
- an interactive surface (12) having a front face (A) for receiving an impact (P), and
- at least three transducers (PT_{A}, PT_{B}, PT_{C}, PT_{D}; PT), that need to be distributed and attached against the front face (A) or a rear face (B) of the interactive surface (12), designed to capture the progressive mechanical waves propagating in the interactive surface (12) from the impact (P) and transform them into electrical signals,
with the method for manufacturing comprising the following steps:
- determining (102) a central positioning point (C_{A}, C_{B}, C_{C} C_{D}; C) for each transducer (PT_{A}, PT_{B}, PT_{C}, PT_{D}; PT) on the front face (A) or rear face (B) of the interactive surface (12),
- attaching (102) each transducer (PT_{A}, PT_{B}, PTc, PT_{D}; PT) around the central positioning point (C_{A}, C_{B}, C_{C} C_{D}; C) of same, with each transducer (PT_{A}, PT_{B}, PT_{C}, PT_{D}; PT) having a lower conductive layer (22) forming a first electrode through which it is attached against the front face (A) or the rear face (B) of the interactive surface (12), a piezoelectric intermediate layer (24) and a free upper conductive layer (26) intended to form a second electrode,
**characterized in that** it further comprises, following the attaching (102) of each transducer (PT_{A}, PT_{B}, PT_{C} PT_{D}; PT), a step of machining (104) the free upper conductive layer (26) of at least one of the transducers (PT_{A}, PT_{B}, PT_{C} PT_{D}; PT) using a machine tool (32) at least as far as the piezoelectric intermediate layer (24) of this transducer (PT_{A}, PT_{B}, PT_{C}, PT_{D}; PT) in order to form the second electrode of this transducer (PT_{A}, PT_{B}, PT_{C} PT_{D}; PT) by centering it around the central positioning point (C_{A}, C_{B}, C_{C}, C_{D}; C) of same as a portion of the upper conductive layer (34) arranged in the free upper conductive layer (26).

2. The method for manufacturing a device (10) for locating an impact according to claim 1, wherein the machining (104) of the free upper conductive layer (26) of said at least one of the transducers (PT_{A}, PT_{B}, PT_{C}, PT_{D}; PT) is carried out circularly in order to form the second electrode in the form of a disk centered on the central positioning point (C_{A}, C_{B}, C_{C} C_{D}; C) of this transducer (PT_{A}, PT_{B}, PT_{C} PT_{D}; PT).

3. The method for manufacturing a device (10) for locating an impact according to claim 1 or 2, wherein the step of machining (104) is carried out on all the transducers (PT_{A}, PT_{B}, PT_{C} PT_{D}; PT) attached against the front face (A) or the rear face (B) of the interactive surface (12).

4. The method for manufacturing a device (10) for locating an impact according to any of claims 1 to 3, wherein the machine tool (32) carrying out the machining (104) is a laser machining device.

5. The method for manufacturing a device (10) for locating an impact according to any of claims 1 to 4, wherein four central positioning points (C_{A}, C_{B}, C_{C} C_{D}; C) arranged as a diamond, rectangle or square are determined on the front face (A) or rear face (B) of the interactive surface (12) for the attaching of four transducers (PT_{A}, PT_{B}, PT_{C}, PT_{D}; PT).

6. The method for manufacturing a device (10) for locating an impact according to any of claims 1 to 5, wherein the step of machining (104) includes a drilling of holes in the interactive surface (12) intended to receive reference pins (20) for positioning a target support (18).

7. The method for manufacturing a device (10) for locating an impact according to any of claims 1 to 6, wherein the step of machining (104) includes a marking of a measuring center in the interactive surface (12).

8. The method for manufacturing a device (10) for locating an impact according to any of claims 1 to 7, including, following the step of machining (104), a step (106) of connecting via welding of two conductive wires to each transducer (PT_{A}, PT_{B}, PT_{C}, PT_{D}; PT), one to the first electrode formed in the lower conductive layer (28) of this transducer and the other to the second electrode formed in the portion of the upper conductive layer (34) of this transducer, for a processing of the signals provided by this transducer.

9. A device (10) for locating an impact including:
- an interactive surface (12) having a front face (A) for receiving an impact (P), and
- at least three transducers (PT_{A}, PT_{B}, PT_{C}, PT_{D}; PT), distributed and attached around respective central positioning points (C_{A}, C_{B}, C_{C} C_{D}; C) against the front face (A) or a rear face (B) of the interactive surface (12), designed to capture the progressive mechanical waves propagating in the interactive surface (12) from the impact (P) and transform them into electrical signals, with each transducer (PT_{A}, PT_{B}, PT_{C} PT_{D}; PT) having a lower conductive layer (22) forming a first electrode through which it is attached against the front face (A) or the rear face (B) of the interactive surface (12), a piezoelectric intermediate layer (24) and a free upper conductive layer (26) intended to form a second electrode,
the device (10) being **characterized in that** the free upper conductive layer (26) of at least one of the transducers (PT_{A}, PT_{B}, PT_{C} PT_{D}; PT) includes a layer portion (34) forming the second electrode centered on the central positioning point (C_{A}, C_{B}, C_{C} C_{D}; C) of this transducer (PT_{A}, PT_{B}, PT_{C}, PT_{D}; PT) and electrically insulated from another peripheral portion (36) of the free upper conductive layer (26) by a machining carried out at least as far as the piezoelectric intermediate layer (24) of this transducer (PT_{A}, PT_{B}, PT_{C}, PT_{D}; PT).

10. A leisure or sportive firing range including:
- a device (10) for locating an impact according to claim 9, further comprising a central unit (14) for the electronic processing of the electrical signals provided by said at least three transducers (PT_{A}, PT_{B}, PT_{C} PT_{D}; PT), designed for locating an impact through an analysis of the differences in propagation times of progressive mechanical waves coming from the impact (P) to the transducers (PT_{A}, PT_{B}, PT_{C} PT_{D}; PT), and
- at least one target representation (16) intended to be displayed in a plane of the interactive surface (12) of the device (10) for locating an impact.
